# DEMANDE DE BREVET EUROPEEN

(11) **EP 2 921 645 A1**
(43) Date de publication de la demande: **23.09.2015**
(21) Numéro de dépôt: 14000978.8
(22) Date de dépôt: 17.03.2014
(51) Int. Cl.: F01C 1/24

(54) **Turbine avec des rotors torsadés.**

(71) Demandeur: Warnery, Antoine, 77250 Villemer (FR)
(72) Inventeur: Warnery, Antoine, 77250 Villemer (FR)

(57) **Abrégé**

La présente invention est une turbine de transformation des énergies du fluide en énergie mécanique. La turbine est composée principalement de rotors (1) collaborants torsadés dont les axes (2) sont parallèles.

La turbine est composée de 3 ou 4 rotors (1) dont les axes des rotors (2) sont parallèles et à égale distance des deux axes de rotors (2) les plus proches. Les rotors (1) sont au contact les uns des autres. La section des rotors est composée d'arcs de cercle (4) alternativement petits et grands, tangents entre eux. Les rotors sont au contact deux à deux sur toute leur longueur. En un point les rotors sont au contact, ce point est appelé point de fermeture (6). De part et d'autre du point de fermeture (6) des volumes distincts sont délimités par les rotors (1). Lors de la rotation des rotors (1), le point de fermeture apparaît à l'avant de la turbine et se déplace le long de l'axe de la turbine (3) et disparaît à l'arrière de la turbine tel que le volume à l'avant du point de fermeture augmente et le volume à l'arrière diminue.

La turbine peut être utilisée pour transformer les énergies du fluide. La turbine peut récupérer ou transmettre de l'énergie cinétique, de l'énergie de pression et déplacer le fluide. La turbine fonctionne avec des fluides compressibles ou incompressibles. La turbine peut fonctionner en série, afin de combiner des cycles de compression, détente à la manière des moteurs à combustion dans une configuration rappelant celle du réacteur.

## Description

La présente invention concerne une turbine de transformation des énergies du fluide composée principalement de rotors torsadés dont les axes sont parallèles.

### Domaine technique

L'invention concerne un type de rotor et de ses mises en applications en tant que moteur pompe ou moteur à combustion. Le type de rotor se rapporte au domaine des pistons rotatifs, les rotors (1) peuvent avoir plusieurs applications dans le domaine des pompes, des turbines à eau, des turbines a gaz, des moteurs à combustions, des turboréacteurs.

### Technique antérieure

Les techniques antérieures sont principalement constituées par les appareils non volumétriques (hélice à pale, appareil à palette, appareil à engrenage) le brevet WO2005078269 ou US3265292 sont les plus proches de la présente invention (sans pour autant constituer réellement un état de la technique antérieur).

L'invention diffère des précédentes pour diverses raisons. L'invention diffère des systèmes non volumétriques car l'invention présente l'avantage d'être un dispositif volumétrique. L'invention diffère des systèmes à piston car le système est composé de rotors en rotation.

L'invention diffère des pompes à engrenage car le sens de rotation est différent. L'invention diffère des systèmes à palette car la force centrifuge n'est pas utilisée dans la présente invention pour assurer la fermeture du système.

L'invention diffère des inventions utilisant un stator car ces inventions ont un mouvement différent, la chambre de compression est assurée entre un stator et un rotor uniquement, alors que dans notre invention les rotors (1) tournent autour de leur axe, la chambre de compression ou de détente est comprise entre trois ou quatre rotors.

Le problème posé est qu'il faut limiter le nombre de composants du système tel que les vannes les soupapes, afin de limiter, les coûts de fabrication, limiter les sources de frottements mécaniques. Les frottements mécaniques sont dus aux engrenages, aux mouvements compliqués de certaines pièces mécaniques. Il faut que le système soit volumétrique afin de transformer facilement la pression du fluide, limiter les bruits. Il faut que le système soit équilibré afin de limiter les vibrations et les bruits. Il faut limiter les pertes de charge du fluide en travaillant dans le sens de l'écoulement du fluide.

La solution proposée est basée sur un principe de fonctionnement simple. Lors de la rotation des rotors (1), le fluide entre dans un espace formé entre les rotors(1), cet espace a un volume qui augmente lors de la rotation des rotors (1), entraînant le fluide à l'intérieur de la turbine. Puis ce volume peut lui même être fermé par les rotors (1) lors de leur rotation. Ce volume peut être déplacé dans la turbine. Ce volume peut être ensuite ouvert libérant le fluide présent dans la turbine.

Le moyen d'obtenir ce type de rotor(1) est basé sur trois principes simples.

Le premier principe est que chaque rotor(1) doit être au contact des deux rotors(1) à côté du rotor(1) sur toute sa longueur afin de délimiter un espace fermé à l'intérieur des rotors (1). Les rotors (1) tournent à la même vitesse et dans le même sens afin que chaque point de la surface du rotor(1) soit en contact d'un point d'un autre rotor(1) lors de la rotation des rotors (1). Les axes des rotors (2) sont parallèles une des formes de rotor(1) possible est le cylindre. Cette forme interagit avec le liquide par frottement, lors de la rotation des rotors (1).

Le deuxième principe est que tous les rotors (1) doivent se rejoindre en un point de fermeture (6) lors de la rotation afin de délimiter un volume entre les rotors (1). Certaines des formes qui répondent aux deux premiers principes sont connues par exemple, si les axes des rotors (1) sont parallèles on peut avoir les triangles en arc de cercle, d'angle d'ouverture π/3, et les deux arcs de cercle, d'angle d'ouverture π/2. Mais d'autres formes sont intéressantes, comme par exemple la forme ovoïde avec plusieurs arcs de cercle (4), tangents entre eux, de rayons différents. Lors de la rotation des rotors (1) un volume apparaît entre les rotors (1) puis disparaît mais ce mouvement alternatif d'entrée et de sortie du liquide est difficilement exploitable pour une turbine.

Le troisième principe est que chaque rotor (1) doit être orienté afin que lors de la rotation des rotors (1) les volumes apparaissent d'un côté et ressortent de l'autre. Le moyen d'orienter le rotor (1) est de torsader le rotor(1) (toujours dans le même sens) afin que pour un sens de rotation un volume apparaisse à l'amont de la turbine et soit déplacé vers l'intérieur. Le volume à l'intérieur de la turbine est poussé vers l'aval de la turbine.

Les rotors (1) étant en rotation simple, la turbine doit maintenir les axes des rotors (2) parallèles. Les rotors (1) devant être au contact les uns des autres lors de leur rotation, il est nécessaire que ceux ci tournent à la même vitesse et dans le même sens de rotation. La turbine oriente les rotors (1) par un dispositif d'orientation des rotors (14) par exemple, une bielle d'orientation, une chaîne, une courroie, un système d'engrenage etc.

La turbine comprend (N) rotors (1) au moins tournant dans le même sens, les axes des rotors (2) sont à égale distance de l'axe de la turbine (3), chaque axe des rotors (2) est à égal distance (dr) de deux axes de rotors, la section des rotors (1) est délimités par 2*n arcs de cercle (4) dont n petit arc de cercle (4) de rayon (r) et n grand arc de cercle de rayon (R) tel que R+r=dr, ces arcs de cercles (4) sont tangents entre eux, et leur angle d'ouverture est de α= π-2π/N, Il y a n arcs de cercle égal à n=π/α soit n=N/(N-2)

Le arcs de cercle (4) étant tangents le nombre d'arcs de cercle (4) est de: 2*n = 2*π/α (Seules les solutions ayant un nombre d'arcs de cercle (4) entier sont à prendre en compte)

Nous avons donc deux solutions, N=3, α=π/3, n=3 et N=4, α=π/2, n=2.

Il y a deux cas particuliers:

quand r=R alors le rotor (1) est circulaire, quand r=0 alors l'arc du cercle (4) est un point et l'ensemble des arcs de cercle (4) r=0 formant une surface, forme alors une ligne appelée fil du rotor (5).

### Description des figures

La figure 1 représente les rotors en vue de face d'une turbine à trois rotors.
La figure 2 représente la coupe 31 (fig. 1) d'une turbine à trois rotors.
La figure 3 représente la coupe 32 (fig. 1) d'une turbine à trois rotors.
La figure 4 représente la coupe 33 (fig. 1) d'une turbine à trois rotors.
La figure 5 représente la coupe 37 (fig. 1) d'une turbine à trois rotors.
La figure 6 représente les rotors en vue de face d'une turbine à quatre rotors.
La figure 7 représente la coupe 41 (sur la fig. 6 et sur la fig. 14) d'une turbine à quatre rotors.
La figure 8 représente la coupe 42 (sur la fig. 6 et sur la fig. 14) d'une turbine à quatre rotors.
La figure 9 représente la coupe 43 (sur la fig. 6 et sur la fig. 14) d'une turbine à quatre rotors.
La figure 10 représente la coupe 44 (sur la fig. 6 et sur la fig. 14) d'une turbine à quatre rotors.
La figure 11 représente la coupe 45 (sur la fig. 6) d'une turbine à quatre rotors.
La figure 12 représente la coupe en long 40 (sur la figure 7, 8, 10, 11) d'une double turbine a quatre rotors (la structure et le carter n'ont pas été représenté afin de rendre visible les dispositifs mécaniques).
La figure 13 représente la coupe d'une turbine à trois rotors (seul le carter et la structure de la turbine sont coupés afin de laisser apparaître la disposition des éléments de la turbine).
La figure 14 représente la coupe en long d'une double turbine à quatre rotors.

### Résumé de l'invention

### Les caractéristiques techniques d'une telle turbine et des rotors sont les suivantes (voir figures 1 à 14).

Les rotors tournent dans le même sens.

Structure de la turbine et des rotors (1) :
- la turbine comprend N rotors (1) au moins,
- les axes des rotors (2) sont à égale distance de l'axe de la turbine (3), chaque axe des rotors (2) est à égal distance (dr) de deux axes de rotors,
- la section des rotors (1) est délimitée par des arcs de cercle (4) dont n petit arc de cercle (4) de rayon de r et n grand arc de cercle de rayon R tel que R+r=dr, ces arcs de cercles (4) sont tangent entre eux et leur angle d'ouverture est de α= π - 2π/N, Il y a n arcs de cercle, tel que n=π/α, soit n=N/(N-2).

### Disposition :

- les rotors (1) sont torsadés de manières identiques et placés au contact les uns des autres sur toute leur longueur,
- la ligne regroupant les petits arcs de cercle r=0 est appelée fil du rotor (5), les fils du rotor (5) peuvent être en forme d'hélice à pas variable,
- tous les rotors d'une turbine se touchent sur les fils du rotor en un point appelé point de fermeture (6), de part et d'autre de ce point de fermeture (6), deux volumes distincts sont délimités par les rotors.

### Fonctionnement :

- lors de la rotation des rotors (1) le volume entre les rotors (1) augmente à l'amont de la turbine et le volume entre les rotors (1) à l'aval diminue,
- le fluide est introduit entre les rotors (1), et les rotors agissent par pression sur le fluide.

### Utilisation :

- les rotors (1) tournent comme des pales mais sont utilisés comme des pistons, en effet la turbine interagit avec le fluide par pression à la surface des rotors sur le fluide,
- la turbine peut servir à turbiner des fluides compressibles et incompressibles,
- la turbine déplace le fluide dans le sens du déplacement du point de fermeture (6),
- la turbine interagit avec le fluide par pression à la surface des rotors (1) et modifie la pression du fluide,
- la turbine utilise ou transmet une force vive au fluide en modifiant la vitesse du fluide,
- la turbine transmet les efforts mécaniques par l'arbre des rotors (12).

### Description des modes de réalisation

### Selon un mode particulier de réalisation que nous appellerons turbine à trois rotors (voir figures 1 à 5).

Le fil du rotor peut être en forme d'hélice à pas variable. Structure de la turbine et des rotors (1) :
- la turbine peut avoir trois rotors (1),
- il peut y avoir trois fils du rotor (5) par rotor.

### Disposition:

- tous les rotors peuvent se toucher en un point dit point de fermeture (6) qui se déplace sur l'axe de la turbine (3) lors de la rotation des rotors
- chaque axe de rotor (2) peut être à égale distance dr,
- lors de la rotation des rotors (1) le point de fermeture (6) peut parcourir toute la longueur du fil du rotor (5) (tant que r=0).

### Utilisation

- le volume entre les rotors (1) augmente à l'amont de la turbine et le volume entre les rotors à l'aval diminue (lors de la rotation des rotors),
- cette turbine peut travailler des fluides avec une pression importante et avec des vitesses importantes car les rotors (1) sont massifs, et que le point de fermeture (6) parcourt toute la longueur du fil du rotor.

### Selon un mode particulier de réalisation que nous appellerons turbine à 4 rotors (voir figures 6 à 11):

### Structure :

- la turbine peut avoir quatre rotors (1),
- la surface regroupant les petits arcs de cercle (4) r=0 est appelée fil du rotor (5),
- les fils du rotor (5) peuvent être en forme d'hélice à pas variable,
- il peut y avoir deux fils du rotor (5) par rotor (1).

### Disposition & fonctionnement:

- les intersections des axes de rotor (2) avec un plan perpendiculaire aux axes peuvent être placées sur les sommets d'un carré,
- tous les rotors (1) peuvent se toucher en un point de fermeture (6) qui se déplace lors de la rotation des rotors (1).
- lors de la rotation des rotors (1) le point de fermeture (6) peut parcourir toute la longueur du fil du rotor (tant que r=0).

### Utilisation :

- cette turbine peut turbiner des volumes de fluide importants car la volume entre les rotors (1) est plus importante que pour la turbine à trois rotors (1),

### Selon un mode particulier de réalisation que nous appellerons entrée et sortie de turbine (voir figure 5, 10, 11).

### Structure et disposition :

- à l'entrée de la turbine et à la sortie de la turbine le rotor (1) a une section circulaire au contact de la partie fixe de la turbine, le petit arc de cercle a un rayon de r=R, puis le rayon r de l'arc de cercle (4) est graduellement varié de r=R à r=0.

### Fonctionnement et utilisation :

- les arcs de cercle (4) des rotors (1) peuvent rester en contact les uns des autres tel que un grand arc de cercle (4) R peut être en contact d'un petit arc de cercle r sur un autre rotor. Cela peut permettre de conserver une étanchéité entre les rotors (1) et de faire une transition soit vers une partie fixe pouvant assurer une étanchéité entre deux turbines ou de réaliser un rotor profilé à l'entrée ou à la sortie de la turbine,
- Il est ainsi possible de créer un volume étanche entre deux turbines pouvant être utilisé à diverse fins par exemple en tant que chambre de combustion mais aussi en tant que chambre de traitement des gaz.

### Selon un mode particulier de réalisation que nous appellerons turbine à rotor supplémentaire (9) ou (10) (voir figure 4 et 9).

### Structure et disposition:

- deux turbines peuvent avoir 2N-2 rotors, deux rotors peuvent être communs aux deux turbines.
- un ou deux rotors (9) ou (10) peuvent être ajouté à deux rotors (1) soit participant à une turbine de trois rotors soit participant à une turbine de quatre rotors, créant une turbine supplémentaire,

### Fonctionnement et utilisation:

- la turbine supplémentaire peut fonctionner exactement comme les autres turbines. L'intérêt est double. Un ou deux rotor(s) supplémentaire(s) (9) (10) peuvent créer une turbine supplémentaire qui en nécessite normalement trois ou quatre,
- le deuxième intérêt peut être que l'introduction du fluide dans la turbine peut être plus régulier car la turbine ajoutée fonctionne de manière complémentaire à la turbine principale. Quand l'une est fermée l'autre est ouverte. Cette turbine peut faire entrer le fluide de manière plus régulière. Cela peut être intéressant vis à vis du bruit généré par la turbine.

### Selon un mode particulier de réalisation que nous appellerons variateur entre turbines. (voir figure 12)

### Structure et disposition:

- deux turbines peuvent être couplées mécaniquement par un dispositif de transmission des efforts mécaniques (11) permettant de transmettre la vitesse de rotation des rotors (1) de la turbine d'entrée aux rotors de la turbine de sortie en modifiant la vitesse de rotation, le choix de la vitesse étant décidé par l'utilisateur.

Le débit entrant (Qe) dans la première turbine peut être proportionnel à:
- la distance entre les axes du rotor (2) entrée (De),
- au pas du rotor (8) entrée (Pe),
- à la vitesse de rotation de rotors de la turbine entrée (ωe),
- à un facteur lié à la turbine (Fe), ce facteur dépend du volume de la chambre (7) à l'entrée et du nombre de fil de rotor (5) par rotor à l'entrée.

Le débit sortant est proportionnel à :
- la distance entre les axes du rotor (2) sortie (Ds),
- au pas des rotors (8) de sortie (Ps),
- à la vitesse de rotation de rotors de la turbine sortie (ωs),
- à un facteur lié à la turbine sortie (Fs), ce facteur dépend du volume de la chambre (7) à la sortie et du nombre de fil de rotor (5) par rotor à la sortie.

Les débits sont tel que Qe=Pe* cωe*De²*Fe et Qs=Ps*ωs*Ds²*Fs. Fonctionnement:
- le rapport de débits entrant (Qe) et sortant (Qs) peut être choisi par l'utilisateur en modifiant la vitesse de rotation de sortie ,
- ce type de disposition peut être utile si l'on veut une turbine qui puisse alternativement servir de compresseur ou de turbine à gaz sans changer le sens d'introduction du fluide ou de rotation des rotors (1),
- ce type de disposition peut être utile si l'on veut une turbine qui puisse alternativement servir à accélérer un fluide ou à le décélérer sans changer le sens d'introduction du fluide ou de rotation des rotors (1).

### Utilisation

La turbine peut accélérer le fluide dans la turbine pour obtenir une poussée. La turbine peut accélérer le fluide dans la turbine pour augmenter la vitesse de déplacement du fluide. La turbine peut décélérer le fluide dans la turbine et peut en récupérer l'énergie mécanique et le transmettre au moyen de l'arbre des rotors (12). La turbine peut décélérer le fluide dans la turbine et peut diminuer la vitesse de déplacement du fluide, afin notamment de protéger les canalisations. La turbine peut comprimer le fluide traversant la turbine. La turbine peut comprimer un fluide et peut augmenter la température du fluide traversant la turbine (phénomène physique de l'augmentation de la température des gaz lors d'une compression rapide). La turbine peut détendre le fluide dans la turbine et peut récupérer l'énergie mécanique du fluide. La turbine peut détendre un fluide et peut diminuer la température du fluide traversant la turbine. (phénomène physique de la diminution de la température des gaz lors d'une détente rapide).

### Selon un mode particulier de réalisation que nous appellerons turbine à hélice à accélération.

### Structure et disposition:

le pas du rotor (8) multiplié par la vitesse de rotation multiplié par le nombre de fil de rotor est égal à la vitesse de déplacement du point de fermeture, et la vitesse de déplacement du point de fermeture (6) peut être plus rapide à la sortie qu'à l'entrée.

### Fonctionnement :

- La vitesse de rotation est plus lente à l'entrée qu'à la sortie et par conséquent la vitesse d'avancement du point de fermeture (6) est plus rapide à la sortie qu'à l'entrée,
- le pas de rotor (8) à l'entrée peut être plus petit que le pas du rotor à la sortie et par conséquent la vitesse d'avancement du point de fermeture peut être plus rapide à la sortie.
- le pas de rotor (8) de sortie peut être choisi en fonction de la vitesse de sortie du fluide désirée pour une vitesse de rotation donnée, ou pour que la variation de quantité de mouvement provoque une poussée sur la turbine,
- le pas de rotor (8) de l'entrée peut être choisi pour que la vitesse d'avancement du point de fermeture (6) provoque une dépression à l'entrée,

### Utilisation

La turbine peut accélérer le fluide dans la turbine et peut exercer une poussée sur la turbine. La turbine peut accélérer le fluide dans la turbine et peut augmenter la vitesse de déplacement du fluide.

### Selon un mode particulier de réalisation que nous appellerons turbine à hélice de décélération.

### Structure et disposition :

le pas du rotor (8) (P) multiplié par la vitesse de rotation (ω) multiplié par le nombre de fil de rotor (n) est égal à la vitesse de déplacement du point de fermeture (Vpf) soit P*ω*n=Vpf, la vitesse de déplacement du point de fermeture (6) peut être plus lente à la sortie qu'à l'entrée.

### Fonctionnement :

- la vitesse de rotation est plus rapide à l'entrée qu'à la sortie et par conséquent la vitesse d'avancement du point de fermeture (6) est plus lente à la sortie qu'à l'entrée,
- le pas du rotor (8) peut être plus petit à la sortie qu'à l'entrée et par conséquent, la vitesse d'avancement du point de fermeture (6) peut être plus rapide à l'entrée qu'à la sortie.
- le pas de rotor (8) de l'entrée peut être choisi en fonction de la vitesse de fluide à l'entrée pour une vitesse de rotation donnée. La différence d'énergie cinétique du fluide traversant la turbine peut être utilisée par la turbine pour transmettre un mouvement aux arbres des rotors (12).

### Utilisation

La turbine peut décélérer le fluide dans la turbine et peut transformer l'énergie du fluide en énergie mécanique, et peut diminuer la vitesse de déplacement du fluide.

### Selon un mode particulier de réalisation que nous appellerons turbine en hélice (voir figures 1 et 6).

### Structure et disposition :

- les fils de rotor (4) peuvent être des hélices à pas fixe,
- la chambre fermée (7) dans la turbine peut avoir un volume constant,
- la longueur de la turbine peut être supérieure au pas du rotor (8) divisé par le nombre de fils de rotor (5) par rotor (1).

### Fonctionnement

Les rotors (1) peuvent être entraînés par un dispositif d'orientation des rotors (14) (par exemple un engrenage) qui maintient l'orientation des rotors (1) et fait tourner chaque rotor (1) à la même vitesse.

Les fils des rotors (5) se rejoignent en un point de fermeture (6) à l'amont de la turbine. Ce point peut se déplacer à l'intérieur de la turbine ouvrant un espace où le fluide entre. Un deuxième point de fermeture (6) peut apparaître à l'amont de la turbine enfermant le fluide dans une chambre fermée (7). Lors de la rotation la chambre (7) fermée entre les rotors peut ne pas varier de volume. Le point de fermeture (6) peut atteindre l'aval de la turbine et s'ouvrir en libérant le fluide qui peut être poussé vers l'aval par le deuxième point de fermeture (6) se rapprochant de l'aval de la turbine.

### Utilisation

La turbine peut être utilisée pour turbiner un fluide incompressible car le volume des chambres fermées (7) ne varie pas en volume lors de la rotation des rotors (1). La turbine peut servir à déplacer un fluide ou des objets de petites tailles à la manière d'une vis d'Archimède.

### Selon un mode particulier de réalisation que nous appellerons turbine à un point de fermeture.

### Structure et disposition :

- la chambre fermée (7) dans la turbine peut avoir un volume constant.
- la longueur de la turbine peut être égale à la distance entre deux points de fermeture (6),
- lors de la rotation des rotors l'apparition d'un point de fermeture à l'entrée de la turbine peut être instantanément suivie de la disparition du deuxième point de fermeture à la sortie de la turbine,
- la longueur du rotor peut être égale au pas du rotor (8) divisé par le nombre de fils de rotor n, cela correspond à un angle de torsion du fil du rotor (5) de 2π/n, en effet lors de la rotation chaque fil du rotor (5) peut passer devant l'axe de la turbine (3).

Soit pour une turbine à trois rotors dont les rotors (1) ont trois fils de rotor (5) l'angle de torsion est égal à 2π/3 et pour une turbine à quatre rotors dont les rotors (1) ont deux fils de rotor (5) l'angle de torsion est égal à π de manière générale cela correspond à un angle de torsion de 2π/n. (n : nombre de fil de rotor par rotor).

### Fonctionnement et utilisation

La turbine peut être utilisée pour turbiner un fluide incompressible car le volume des chambres fermées (7) ne varie pas lors de la rotation des rotors (1). Le volume qui n'apparaît que ponctuellement entre deux points de fermeture (6) ne varie pas. La turbine peut servir à déplacer un fluide à la manière d'une pompe volumétrique. La turbine peut servir à utiliser les forces vives du fluide et à transmettre le mouvement au moyen des arbres des rotors (12).

L'utilisation des rotors dans les eaux naturels est possible car le contact du fil du rotor sur la surface des autres rotors permet d'éliminer les éléments adhérent à la surface du rotor (par exemple, coquillage, algues) d'autre part le fluide aura tendance à gicler entre le fil du rotor et la surface du rotor entraînant les éléments adhérent à la surface du rotor.

### Selon un mode particulier de réalisation que nous appellerons turbine de compression

Pour toute les turbines, il est possible de choisir un rapport de pas de rotor Pe/Ps et pour les turbines avec variateur entre turbine, Il est aussi possible de choisir un rapport des vitesse de rotation ωe/ωs>1 ou un rapport de distance entre les axes de rotors de la première turbine à l'entrée et de la deuxième turbine à la sortie De/Ds>1 telle que la turbine soit une turbine de compression.

Il est aussi possible de mettre derrière une turbine d'entrée à quatre rotors une turbine de sortie à trois rotors. Car le volume de la chambre (7) entre deux points de fermeture multipliée par le nombre de fils de rotor est égal à la capacité de la turbine à débiter par tour. La turbine à quatre rotors a
une plus grande capacité que la turbine à trois rotors.

### Structure et disposition

Le rapport est choisi tel que (ωs *Ps* Ds²)(ωe*Pe*De²). Le débit volumique entrant (Qe) est supérieur au débit volumique sortant (Qs). Equation valable pour des pas de rotor (8) constant à l'entrée et à la sortie de la turbine, et pour des turbines du même type.

### Fonctionnement

Lors de la rotation des rotors (1), le volume traversant la turbine peut être diminué. La turbine peut compresser un fluide compressible dans la turbine car le volume de fluide entrant dans la chambre (7) est enfermé entre deux points de fermeture (6) et le volume de la chambre (7) est diminué par la turbine augmentant ainsi la pression du fluide.

### Utilisation

La turbine peut comprimer le fluide traversant la turbine. La turbine peut comprimer un fluide et peut augmenter la température du fluide traversant la turbine. La turbine peut comprimer un fluide tout en modifiant la vitesse du fluide.

### Selon un mode particulier de réalisation que nous appellerons turbine de détente Structure et disposition

Pour toute les turbines, il est possible de choisir un rapport Pe/Ps et pour les turbines avec variateur entre turbine, Il est aussi possible de choisir un rapport des vitesses de rotation ωe/ωs<1 ou un rapport de distance entre les axes de rotors de la première turbine à l'entrée et de la deuxième turbine à la sortie De/Ds<1 telle que la turbine soit une turbine de détente.

La longueur des rotors (1) est telle qu'il y a toujours au moins un point de fermeture (6). Le volume de la chambre (7) dans la turbine entre deux points de fermeture (6) à l'entrée peut être plus volumineux à l'entrée que le volume de la chambre (7) entre deux points de fermeture (6) à la sortie tel que:

Les rapports (Pe/Ps, ωe/ωs, De/Ds) sont choisis pour que ωs* Ps* Ds²>ωe *Pe*De². Le débit volumique entrant (Qe) est inférieur au débit volumique sortant (Qs). Equation valable pour des pas de rotor (8) constant à l'entrée et à la sortie de la turbine, et des turbines du même type.

### Fonctionnement

Lors de la rotation des rotors (1), le volume traversant la turbine peut être augmenté.

La turbine peut détendre un fluide compressible dans la turbine car le volume de fluide entrant dans la turbine est enfermé dans une chambre (7) entre deux points de fermeture (6) et le volume est augmenté par la turbine diminuant ainsi la pression du fluide.

### Utilisation

La turbine peut détendre le fluide dans la turbine et peut transformer l'énergie du fluide en énergie mécanique. La turbine peut détendre un fluide et peut diminuer la température du fluide traversant la turbine. La turbine peut détendre un fluide et modifier la vitesse du fluide.

### Selon un mode particulier de réalisation qui ressemble à un moteur thermique à combustion interne (voir figure 13):

### Structure disposition et fonctionnement lors de la rotation des rotors:

- l'ouverture des soupapes pour l'admission de l'air l'admission de l'air dans un moteur à combustion classique peut être remplacée par le déplacement du point de fermeture à l'intérieur de la turbine,
- la fermeture des soupapes peut être remplacée par l'apparition d'un deuxième point de fermeture,
- la compression par déplacement du piston peut être remplacée par la diminution du volume de la chambre fermé (7) entre les rotors (1) par diminution du pas des rotors (8),
- la détente par déplacement du piston peut être remplacée par la augmentation du volume de la chambre fermé (7) entre les rotors (1) par augmentation du pas des rotors (8),
- l'évacuation des gaz par ouverture des soupapes peut être remplacée par la disparition du point de fermeture en sortie de turbine le volume de la chambre (7) diminuant par rapprochement du point de fermeture de la sortie de la turbine.

### Utilisation

La turbine peut être utilisée comme un moteur essence ou diesel. La transmission directe des efforts par les rotors (1) permet de limiter les pertes dues aux frottements. La multiplicité des tâches effectuées par les rotors (1) ouverture, fermeture, compression, détente, transmission des efforts mécaniques peut permettre de diminuer le nombre de pièces, et peut être le poids et le coût de fabrication du moteur.

### Selon un mode particulier de réalisation qui ressemble à un turboréacteur (voir figure 14 :

### Structure disposition et fonctionnement

Le turbocompresseur du turboréacteur peut être remplacé par une turbine de compression. La chambre de combustion annulaire peut être remplacée par une chambre de combustion sans noyau central.

La turbine à gaz de détente des fluides brûlés peut être remplacée par une turbine de détente. L'arbre de transmission des efforts mécaniques entre la turbine de compression et la turbine peut être remplacée par un dispositif de transmission des efforts mécaniques (11) avec variateur des vitesses de rotation entre deux turbines. Un arbre (12) peut transmettre les efforts mécaniques pour une utilisation extérieure au besoin de la turbine. Cet arbre (12) peut être utilisé pour alimenter un générateur de courant ou pour transmettre de l'énergie mécanique.

Les entrées et les sorties de turbine peuvent être profilées.

La turbine de compression peut être reliée à la turbine de détente par un dispositif de transmission des efforts mécaniques (11), permettant de modifier le rapport de vitesse de rotation ωe/ωs de la turbine de compression et de la turbine de détente.

### Utilisation

Ce type de réalisation à trois avantages tout d'abord les rotors (1) sont massifs, dans le sens de déplacement du fluide, et donc moins fragiles par exemple vis a vis des volatiles. D'autre part la vitesse dans la turbine dépend du pas des rotors (1) et donc de la longueur et de la vitesse de rotation ainsi que du nombre de fils de rotor par rotor, il est donc possible avec des turbines longues d'atteindre des vitesses importantes. Il est donc possible d'utiliser cette turbine en tant que turboréacteur.

Il est aussi possible d'utiliser ce type de turbine en tant que moteur à combustion car la chambre de combustion (13) est dégagée permettant de réaliser plus facilement des opérations d'injection, d'allumage. La chambre de combustion (13) étanche peut être grande afin d'être utilisée pour le stockage de gaz comprimé ou le traitement des gaz à chaud. D'autre part le dispositif de transmission des efforts mécaniques (11) avec variateur des vitesses de rotation entre deux turbines peut permettre de faire frein moteur et de récupérer l'énergie de ce frein moteur. En effet si l'on impose au compresseur de tourner beaucoup plus vite que la turbine de détente, alors le fluide comprimé va s'accumuler dans la chambre de combustion. L'énergie stockée peut être libérée en utilisant le variateur des vitesses de rotations.

## Revendications

1. Turbine comprenant plusieurs rotors dont les axes sont parallèles, **caractérisée en ce que** : la turbine comprend (N) rotors (1) au moins tournant dans le même sens, les axes des rotors (2) sont à égale distance de l'axe de la turbine (3), chaque axe des rotors (2) est à égal distance (dr) de deux axes de rotors, la section des rotors (1) est délimités par 2*n arcs de cercle (4) dont n petit arc de cercle (4) de rayon (r) et n grand arc de cercle de rayon (R) tel que R+r=dr, ces arcs de cercles (4) sont tangents entre eux, et leur angle d'ouverture est de α= π-2π/N, Il y a n arcs de cercle égal à n=π/α soit n=N/(N-2), les rotors (1) sont torsadés, et placés au contact les uns des autres, la ligne regroupant les petits arcs de cercle de rayon r=0 est appelé fil du rotor (5), les rotors (1) sont au contact en un point appelé point de fermeture (6), de part et d'autre du point de fermeture (6) deux volumes distincts sont délimités par les rotors (1), lors de la rotation des rotors le volume entre les rotors (1) augmente à l'amont de la turbine et le volume entre les rotors (1) à l'aval diminue, le fluide est introduit entre les rotors (1).

2. La turbine selon la revendication 1 **caractérisée en ce que** : la turbine a trois rotors (1), trois fils de rotor (5) par rotor en forme d'hélice à pas variable, lors de la rotation des rotors (1) le point de fermeture (6) parcourt toute la longueur du fil du rotor (1).

3. Turbine selon la revendication 1 **caractérisée en ce que**: la turbine a quatre rotors (1), deux fils de rotor (5) par rotor en forme d'hélice à pas variable, lors de la rotation des rotors, le point de fermeture (6) parcourt toute la longueur du fil du rotor (1).

4. Turbine selon la revendication 1 ou 2 ou 3 **caractérisée en ce que**: à l'entrée de la turbine et à la sortie de la turbine, le rotor (1) a une section circulaire au contact de la partie fixe de la turbine, le petit arc de cercle a un rayon de r=R, puis le rayon (r) du petit arc de cercle est graduellement varié de r=R à r=0, lors de la rotation des rotors (1), les rotors (1) restent en contact les uns des autres et sont profilés à l'entrée et à la sortie.

5. Turbines selon la revendication 2 ou 3 ou 4 **caractérisée en ce que**: deux turbines ont 2N-2 rotors, deux rotors sont communs aux deux turbines.

6. Turbine fonctionnant par couplage mécanique de turbines selon les revendications 2 ou 3 ou 4 ou 5 **caractérisée en ce que**: une turbine d'entrée dont le pas des rotors (8) (Pe) et la distance (De) entre les axes des rotors (2) proche et une turbine de sortie dont le pas des rotors (8) (Ps) et la distance (Ds) entre les axes des rotors (2) proches ces deux turbines sont couplées mécaniquement par un dispositif de transmission des efforts mécaniques (11) transmettant la vitesse de rotation des rotors de la turbine d'entrée (ωe) aux rotors de la turbine de sortie en modifiant la vitesse de rotation, suivant la vitesse de rotation de sortie (ωs) choisi par l'utilisateur la turbine peut réduire le volume ou augmenter le volume traversant la turbine.

7. Utilisation de la turbine selon la revendication 1 ou 2 ou 3 ou 4 ou 5 ou 6 pour transformer les énergies du fluide **caractérisée en ce que**: la turbine déplace le fluide dans le sens du déplacement du point de fermeture (6), la turbine interagit avec le fluide par pression à la surface des rotors sur le fluide.

8. Utilisation de la turbine selon la revendication 7 de la turbine selon la revendication 2 ou 3 ou 4 ou 5 ou 6 **caractérisée en ce que**: le pas du rotor (8) (P) multiplié par la vitesse de rotation (ω) multiplié par le nombre de fil de rotor (n) est égal à la vitesse de déplacement du point de fermeture (Vpf) soit P*ω*n=Vpf, et la vitesse de déplacement du point de fermeture (6) est plus rapide à la sortie qu'à l'entrée, la turbine est utilisée pour accélérer le fluide.

9. Utilisation de la turbine selon la revendication 7 de la turbine selon la revendication 2 ou 3 ou 4 ou 5 ou 6 **caractérisée en ce que**: le pas du rotor (8) (P) multiplié par la vitesse de rotation (ω) multiplié par le nombre de fil de rotor (n) est égal à la vitesse de déplacement du point de fermeture (Vpf) soit P*ω*n=Vpf, la vitesse de déplacement du point de fermeture (6) est plus lente à la sortie qu'à l'entrée, la turbine est utilisée pour décélérer le fluide et transformer l'énergie du fluide en énergie mécanique.

10. Utilisation selon la revendication 7 de la turbine selon la revendication 2 ou 3 ou 4 ou 5 **caractérisée en ce que**: les fils de rotor (5) sont des hélices à pas fixe, la longueur des rotors (1) est supérieure au pas du rotor (8) divisé par le nombre de fils de rotor(5) par rotor (1), lors de la rotation des rotors, la chambre fermée (7) entre les rotors (1) dans la turbine ne varie pas en volume, la turbine est utilisée pour turbiner un fluide incompressible.

11. Utilisation selon la revendication 7 ou 8 ou 9 de la turbine **caractérisée en ce que** : la longueur des rotors (1) est égale à la distance entre deux points de fermeture (6), lors de la rotation des rotors (1) l'apparition d'un point de fermeture (6) à l'entrée de la turbine créant une chambre fermée est instantanément suivie de la disparition du deuxième point de fermeture à la sortie de la turbine, la turbine est utilisée pour turbiner un fluide incompressible car le volume des chambres fermées (7) ne varie pas lors de la rotation des rotors (1).

12. Utilisation selon la revendication 7 ou 8 ou 9 de la turbine **caractérisée en ce que**: le débit entrant (Qe) est supérieur au débit sortant (Qs), Qe>Qs, soit ωe*Pe*De²>ωs*Ps*Ds², la turbine comprime le fluide traversant la turbine.

13. Utilisation selon la revendication 7 ou 8 ou 9 de la turbine **caractérisée en ce que**: le débit sortant est supérieur au débit entrant, Qe<Qs soit ωe*Pe*De²<ωs*Ps*Ds², la turbine détend le fluide dans la turbine et transforme l'énergie du fluide en énergie mécanique.

14. Utilisation en tant que moteur thermique à combustion interne d'une turbine de compression selon la revendication 12 et d'une turbine de détente selon la revendication 13 **caractérisée en ce que** : l'ouverture des soupapes pour l'admission de l'air dans un moteur à combustion classique est remplacée par le déplacement du point de fermeture (6) à l'intérieur de la turbine lors de la rotation des rotors, la fermeture des soupapes est remplacée par l'apparition d'un deuxième point de fermeture (6), la compression par déplacement du piston est remplacée par la diminution du volume de la chambre fermée (7) entre les rotors (1) par diminution du pas des rotors (8), la détente par déplacement du piston est remplacée par l'augmentation du volume de la chambre fermée (7) entre les rotors (1) par augmentation du pas des rotors (8), l'évacuation des gaz par ouverture des soupapes est remplacée par la disparition du point de fermeture en sortie de turbine, le volume de la chambre (7) diminuant par rapprochement du point de fermeture de la sortie de la turbine.

15. Utilisation en tant que turboréacteur d'une turbine de compression selon la revendication 12 et d'une turbine de détente selon la revendication 13, **caractérisée en ce que** : la chambre de combustion annulaire est remplacée par une chambre de combustion (13) sans noyau central, la turbine à gaz de détente des fluides brûlés est remplacée par une turbine de détente dont les entrées et sorties des turbines sont profilées selon la revendication 4, la turbine de compression est reliée à la turbine de détente par un dispositif de transmission des efforts mécaniques (11) selon la revendication 6 permettant de modifier le rapport de vitesse de rotation ωe/ωs entre la turbine de compression et la turbine de détente.
